# EUROPÄISCHE PATENTSCHRIFT

(11) **EP 0 800 050 B1**
(45) Veröffentlichungstag und Bekanntmachung des Hinweises auf die Patenterteilung: **17.01.2001**
(21) Anmeldenummer: 97104545.5
(22) Anmeldetag: 17.03.1997
(51) Int. Cl.: F41C 27/00

(54) **Mehrzweckgewehr**
Multiple function weapon
Arme à fonction multiple

(30) Priorität: 03.04.1996 DE 19613421
(43) Veröffentlichungstag der Anmeldung: 08.10.1997
(73) Patentinhaber: HECKLER & KOCH GMBH, D-78727 Oberndorf (DE)
(72) Erfinder: Brandl, Rudolf, 72175 Dornhan (DE); Matt, Heinz, 78727 Oberndorf (DE)
(74) Vertreter: Turi, Michael, Dipl.-Phys.

(56) Entgegenhaltungen:
- DE-A- 1 944 625
- GB-A- 2 218 191
- US-A- 3 112 645
- US-A- 3 507 067
- US-A- 4 689 911

## Beschreibung

Die Erfindung betrifft ein Mehrzweckgewehr mit den fogenden Merkmalen:
- ein Großkalibergewehr-Modul zum Verschießen drallstabilisierter Geschoße mit einem durch eine Schlagfeder spannbaren Schlagstück, und
- einem am Großkalibergewehr-Modul abnehmbar anbringbaren Sturmgewehr-Modul mit einer Abzugseinrichtung, gemäß dem Oberbegriff des Anspruchs 1.

Ein solches Mehrzweckgewehr ist aus der US-A-3 507 067 bekannt, wenn man davon ausgeht, daß man einen Granatwerfer als Großkalibergewehr zum Verschießen drallstabilisierter Geschoße bezeichnen kann, was allerdings nur in Grenzen möglich ist.

Bei dem bekannten Mehrzweckgewehr ist ein kurzläufiger Granatwerfer mit eigenem Griffstück unter dem Lauf eines konventionellen Schnellfeuergewehres angebracht. Das Griffstück weist ein Schlagstück, eine Schlagfeder und einen Abzug auf. Der Granatwerfer ist vom Schnellfeuergewehr durch Ausziehen eines Stiftes lösbar; ob dieser Lösevorgang vom Soldaten selbst, also ohne besonderes Werkzeug, oder nur in einer Waffenwerkstatt durchgeführt werden kann, ist der Druckschrift nicht entnehmbar.

Der Granatwerfer ist eine verhältnismäßig ungenaue Einzelfeuerwaffe, deren Länge die des Laufes des Schnellfeuergewehres nicht übersteigt. Nur deshalb ist es möglich, die beiden Modul-Waffen zu einer Einheit zu vereinen.

Auch die DE-A-1 944 625 und die GB-A-2 218 191 zeigen ein Schnellfeuergewehr mit einem unter dem Lauf abnehmbar angebrachten Granatwerfef. Hierbei zeigt die GE-A-2 218 191 eine Besonderheit: das Schnellfeuergewehr ist in der sogenannten Bullpup-Bauweise ausgeführt, bei der sich das Griffstück vor dem Magazin befindet. Aus diesem Grunde steht der Granatwerfer leicht über die Laufmündung des Schnellfeuergewehres über, denn das weit nach vorne verlegte Griffstück verhindert es, den Granatwerfer weiter nach hinten zu verlegen.

Unabhängig von Schnellfeuergewehr und Granatwerfer wurden inzwischen großkalibrige Büchsenpatronen für Militärzwekke entwickelt, die als sog. intelligente Munition bezeichnet werden und die eine erheblich vergrößerte Wirkung im Ziel haben.

Der Granatwerferlauf mit seinem Verschluß ist fest am Schnellfeuergewehr bzw. Sturmgewehr angebracht und kann und soll nicht vom Schützen abgenommen werden. Das Granatwerfersystem könnte wegen seines hohen Rückstoßes ohne den Schaft des Sturmgewehres auch nicht abgeschossen werden, ohne den Schützen zu verletzen.

Auch bei einem Mehrzweckgewehr, das in der Europäischen Patentanmeldung 0 294 346 beschrieben ist, sind die Systeme einer Mehrlade-Schrotflinte und einer Maschinenpistole zu einem einheitlichen Mehrzweckgewehr praktisch untrennbar vereint, bei dem das Großkalibersystem nur zum Verfeuern von Schrot, Gummigeschoßen o. dgl. eingerichtet ist und zum Verschießen von nicht-drallstabilisierten Geschoßen auf nur sehr kurze Entfernung geeignet ist, während das Maschinenpistolensystem trotz der geringen ballistischen Leistung der verwendeten Pistolenpatrone für den Schuß auf größere Entfernung bestimmt ist.

Eine weiteres, der Anmelderin bekanntes Mehrzweckgewehr ist von einem einfachen Repetiergewehr gebildet, wie es etwa im ersten Weltkrieg als Militärgewehr verwendet wurde, und in das ein Maschinenpistolensystem integriert ist. Auch hier darf das Maschinenpistolensystem nicht vom Schützen ausgebaut werden, da sonst jedesmal die aufwendige Einjustierung dieses Maschinenpistolensystems auf die Visierung des Repetiergewehrsystems hinfällig wäre. Außerdem kann man unter einem Infanteriegewehr kein "Großkalibergewehr" verstehen, für das im Rahmen der Erfindung ein Kaliber in der Größenordnung von etwa 20 mm in Frage kommt.

Unabhängig von Schnellfeuergewehr und Granatwerfer wurden inzwischen großkalibrige Büchsenpatronen für Militärzwecke entwickelt, die als "intelligente Munition" bezeichnet werden. Eine derartige "intelligente Munition", gegebenenfalls zusammenwirkend mit einem an der Waffe selbst angebrachten Leitsystem, verbessert die Wirkung im Ziel erheblich, da sie selbständig auf dieses Ziel anspricht.

Die Projektile dieser "intelligenten Munition" haben eine Anfangsgeschwindigkeit, die viel höher ist als die der Patronen für den eingangs erwähnten Granatwerferlauf, und eine Wirkung im Ziel, welche die eines Schnellfeuergewehrgeschosses um ein vielfaches übersteigt.

Bekannterweise hängt die in einer Handfeuerwaffe erreichbare Mündungsenergie ab von dem Impuls, dem der Schütze noch standhalten kann. Dieser Impuls kann dann verringert werden, wenn seine Einwirkungsdauer erhöht wird, etwa durch einen Verschlußrücklauf nach dem Schuß.

Um den Schützen demzufolge nicht zu sehr zu belasten, erfordert die erwähnte großkalibrige Büchsenpatrone somit ein Gewehr mit Verschlußrücklauf, also eine Selbstladebüchse. An die Abgabe von Feuerstößen ist wegen des hohen Rückstoßes nicht zu denken.

Wegen der guten Ballistik der genannten, großkalibrigen Büchsenpatrone ist neben der hohen Wirkung im Ziel auch die Trefferleistung innerhalb von etwa 1000 m sehr gut, so daß es durchaus zweckmäßig ist, etwa in einer Infanteriegruppe einen oder zwei Mann mit einer solchen überschweren Großkaliber-Selbstladebüchse auszurüsten. Aufgrund des hohen Munitionsgewichtes ist die Feuerkraft einer solchen Selbstladebüchse allerdings beschränkt. Zudem wird die Feuerkraft einer Infanteriegruppe empfindlich geschwächt, wenn zwei Mann nicht imstande sind, im Dauerfeuer zu schießen. Die Ausrüstung der entsprechenden Schützen mit einer Pistole ist zwar möglich, bedeutet aber die Mitführung mit einer getrennt handzuhabenden Waffe mit zugehöriger weiterer Patronensorte. Die Ausrüstung dieser Schützen mit einer Maschinenpistole oder mit einem Schnellfeuergewehr bzw. Sturmgewehr ist ebenfalls nicht zu empfehlen, da derartige Zusatzausrüstungen zu schwer und zu sperrig sind, und die Aktivitäten der Schützen stark einschränken würden.

Ausgehend von dieser Problemlage hat die Erfindung zum Ziel, ein Mehrzweckgewehr der gattungsgemäßen Art so weiterzubilden, daß die allgemeine Verteidigungsbereitschaft des Schützen auf einfache und zuverlässige Weise verbessert wird.

Erreicht wird dieses Ziel dadurch, daß
- das Großkaliber-Gewehrmodul als Großkaliber-Selbstladegewehr-Modul ausgebildet ist, und
- das Sturmgewehr-Modul als Kurz-Sturmgewehr ausgebildet ist.

Quasi als Grundmodul wird also eine Großkaliber-Selbstladebüchse verwendet, die nach Lage des Laufes, Lage und Ausbildung der Schulterstütze, sowie gegebenenfalls des Griffstückes optimiert ist, sodaß ein Präzisionsschießen ohne ungebührliche Überbeanspruchung des Schützen möglich ist.

Das quasi Zusatzmodul zu dem Grundmodul ist von einem Kurz-Sturmgewehr gebildet, das sich dem Prinzip nach von einem einfachen Sturmgewehr dadurch unterscheidet, daß es eine einklappbare, einschiebbare oder insbesondere erfindungsgemäß abnehmbare Schulterstütze aufweist. Durch Weglassen der Schulterstütze ist das Gewicht dieses Sturmgewehres verringert und seine Länge noch weiter verkürzt.

Das Kurz-Sturmgewehr ist relativ zur Abstützung, die von der Schulterstütze der Großkaliber-Selbstladebüchse dargestellt wird, weniger günstig angebracht als der Großkaliberlauf. Der Rückstoß des Kurz-Sturmgewehrs, das für eine moderne Patrone wie etwa .223 oder kleiner ausgelegt ist, ist jedoch viel geringer als der des Großkaliberlaufes. Obgleich also der Rückstoß des Kurz-Sturmgewehres in schräger Richtung zur Schulterstütze verläuft, wirkt er sich vorteilhaft bei dem erfindungsgemäßen Mehrzweckgewehr aufgrund seiner geringen Stärke daher nur geringfügig aus.

Ein weiterer Vorteil der Erfindung besteht darin, daß das Kurz-Sturmgewehr winkel- und lagefest an der Großkaliber-Selbstladebüchse angebracht ist , also in einer Weise, die sicherstellt, daß die verwendete Halterung nicht ausschlägt oder sonstwie lose wird.

Diese winkel- und lagefeste Anbringung war beim gattungsbildenden Mehrzweckgewehr nicht in vollem Ausmaß möglich, weil die Abmessungen und der Rückstoß des dort verwendeten Granatwerfers viel zu groß waren, um eine eine solche Anbringung auch über einen längeren Benutzungszeitraum hinweg zu gestatten.

Sowohl die Großkaliber-Selbstladebüchse als auch das Kurz-Sturmgewehr können bei dem erfindungsgemäßen Mehrzweckgewehr jeweils ein Magazin aufweisen, das quer zur Schußrichtung an das jeweilige Modul angesetzt bzw. von ihm abgenommen wird. Die Magazine können somit nicht in störenden gegenseitigen Eingriff gelangen, selbst wenn der Schütze mittels Isolierbandes o. dgl. am jeweiligen Magazin noch ein zweites befestigt.

Bevorzugt ist das Kurz-Sturmgewehr abnehmbar an der Großkaliber-Selbstladebüchse angebracht . Zu diesem Zweck können an diesen beiden Modulen etwa komplementäre Schwalbenschwanzausbildungen bzw. Montagen angeordnet sein, mittels derer die Module aufeinander aufschiebbar sind. Eine Arretierung hält die Module dann in ihrer Endlage. Auch andere Montagen sind möglich, wie sie etwa von Zielfernrohren her bekannt sind. Diese Weiterbildung der Erfindung hat zum Vorteil, daß nicht nur defekte Module ausgetauscht, sondern daß an den jeweiligen Montagehälften auch andere Einrichtungen als das jeweilige andere Modul angesetzt werden können.

So kann die Großkaliber-Selbstladebüchse auch an einem Zweibein oder einem lafettenartigen Stativ angebracht werden. Das Kurz-Sturmgewehr kann an einer anderen Waffe, etwa einer Panzerfaust oder am Rohr eines leichten oder rückstoßfreien Geschützes angebracht werden und die Aufgabe eines Koaxial-Maschinengewehres übernehmen, oder kann als stationäre Waffe etwa an einem Panzerfahrzeug angebracht werden, um Zonen bestreichen zu können, die im Feuerschatten der Bordwaffen liegen.

Die oben beschriebene, das Griffstück ersetzende Abzugseinrichtung des Kurz-Sturmgewehres ist hierbei bevorzugt ihrerseits durch eine andere, für die Fernauslösung durch elektrischen Impuls oder Seilzug eingerichtete Abzugseinrichtung ersetzt.

Gemäß weiterer Ausgestaltungen der Erfindung kann es vorteilhaft sein, das Kurz-Sturmgewehr entweder unter dem Lauf der Großkaliber-Selbstladebüchse (Bockdoppelbüchsenanordnung) oder neben diesem (Doppelbüchsenanordnung) anzubringen. Bei der Bockdoppelbüchsenanordnung ist das erfindungsgemäße Mehrzweckgewehr flach und damit bequem zu tragen, baut aber hoch. Soweit das Kurz-Sturmgewehr einen seitlichen Ladehebel und einen seitlichen Patronenauswurf aufweist, braucht es nicht modifiziert zu werden.

Bei der Doppelbüchsenanordnung liegen die beiden Läufe auf gleicher Höhe. Der Abstand zwischen der Visierlinie und der Seelenachse des Sturmgewehrlaufes ist geringer, was die Möglichkeit von Fehlschüssen verringert. Allerdings kann es die Anbringung des Kurz-Sturmgewehres an der rechten oder linken Seite der Großkaliber-Selbstladebüchse erforderlich machen, daß der Ladehebel und/oder die Auswurfeinrichtung des standardmäßigen, verwendeten Sturmgewehres modifiziert werden müssen. Soweit der Ladehebel des Kurz-Sturmgewehres allerdings obenliegend angeordnet ist und der Auswurf nach oben erfolgt, kann dieses ohne weiteres auf der rechten oder linken Seite der Großkaliber-Selbstladebüchse angebracht werden.

Bei einer weiteren, besonders vorteilhaften Ausgestaltung der Erfindung ist die Visiereinrichtung der Großkaliber-Selbstladebüchse zusätzlich für die Verwendung für das Kurz-Sturmgewehr ausgelegt. Bei dem Mehrzweckgewehr kann also ein üblicherweise notwendiges zweites Visier entfallen, was besondere Vorteile bezüglich des Gewichts, der Handhabbarkeit und der Wartung des Gewehrs mit sich bringt. Zudem kann der Schütze zwei von der Art her vollkommen unterschiedliche Schüsse abgeben, ohne seine Stellung relativ zum Gewehr zu ändern. Nun erst ist es möglich, eine üblicherweise zu verwendende Visiereinrichtung einer Großkaliber-Selbstladebüchse so weiterzubilden, daß sie auch für ein zusätzlich vorhandenes Kurz-Sturmgewehr verwendet werden kann, das ja zu einem Präzisionsschuß über eine Distanz von wenigen hundert Metern imstande ist.

Weiter vorteilhaft in dieser Hinsicht ist die erfindungsgemäße Ausgestaltung, wenn die Abzugseinrichtung für das Kurz-Sturmgewehr Druckknöpfe aufweist. Hierdurch verringert sich die Wahrscheinlichkeit, daß der Schütze während des Anvisierens eines Ziels dieses Ziel aus dem Visier verliert, aufgrund einer von ihm nicht in Laufrichtung aufzubringenden Kraft zur Betätigung der Abzugseinrichtung.

Besonders vorteilhaft besteht die Abzugseinrichtung aus Sicherung und Abzug in Form von Druckknöpfen, die in Querrichtung zum Lauf des Kurz-Gewehrs bewegbar sind . Zur Betätigung müssen dann letztendlich nur die Finger eines Schützen bewegt werden und nicht der Arm beispielsweise längs der Laufrichtung. Hierdurch können ungewollte Schwenkbewegungen des Mehrzweckgewehrs beim Anvisieren und bei gleichzeitiger Betätigung der Abzugseinrichtung gering gehalten werden.

Vorteilhaft ist die Abzugseinrichtung als Austauschmodul zur Anbringung anstelle des üblichen Griffstücks ausgelegt.

In einer Ausführungsvariante weist das Funktionsmodul den Abzug für das Großkaliber-Selbstladegewehrmodul auf, das seinerseits nur den zur Zündung und zum Unterbrechen erforderlichen Teil seiner Abzugseinrichtung aufweist. Zwischen dem Funktionsmodul und dem Großkalibermodul ist eine Kupplung angeordnet, die die Bewegung des Abzugs und gegebenenfalls der Sicherung (beide sind am Funktionsmodul angebracht) auf das Großkalibermodul überträgt. Die Kupplung kann etwa darin bestehen, daß aus dem Funktionsmodul beim Betätigen des Abzugs eine Stange auswärts bewegt wird, die gegen eine abgefederte Gegenstange im Großkalibermodul drückt. Durch Kontakte können elektrische Signale zwischen den beiden Moduln übertragen werden.

Soweit das Mehrzweckgewehr nur als Großkalibergewehr verwendet werden soll, ist das Funktionsmodul lediglich ein Griffstück, das Abzug und Sicherung sowie Bedienungselemente für die Elektronik und Visierung des Großkalibermoduls aufweist.

Ist das Funktionsmodul als Kurz-Sturmgewehr ausgebildet, dann weist dessen Griffstück eine Umschaltung auf, mittels deren der Abzug wahlweise auf das Großkalibermodul oder auf das Sturmgewehr umgeschaltet werden kann. Ferner sind Sicherungen für beide Moduln, die Schnellfeuer/Einzelfeuer-Umschaltung des Sturmgewehres und gegebenenfalls Bedienungselemente für die Elektronik vorgesehen. In diesem Fall kann das die soeben genannten Bedienungselemente aufweisende Griffstück bevorzugt gegen ein einfaches Griffstück ausgetauscht werden, das dann verwendet wird, wenn das Sturmgewehrmodul alleine verwendet werden soll. In diesem Fall ist es auch vorteilhaft, einen starren oder einklappbaren bzw. einschiebbaren Hinterschaft am Sturmgewehrmodul anzubringen, sowie gegebenenfalls eine Visierung und/oder einen Tragegriff.

Die Kupplung kann vom anzubringenden Hinterschaft abgedeckt werden oder vorteilhafter dem Griffstück zugeordnet sein, das die Bedienungselemente für beide Moduln aufweist.

So ist es möglich, daß der mit dem erfindungsgemäßen Mehrzweckgewehr ausgestattete Schütze sich je nach den Umständen die optimale Waffe aus einem im Fahrzeug mitgeführten Bausatz selbst zusammenstellen kann: beim Marsch führt der Sshütze beispielsweise das Sturmgewehrmodul mit sich, an dem gegebenenfalls ein übliches Griffstück und/oder ein Hinterschaft angebracht wurde. Das empfindlichere und teuere Großkalibermodul mit seiner Elektronik bleibt geschützt im Transportkasten.

Wenn aus gut vorbereiteten, festen Stellungen das Großkalibermodul eingesetzt werden soll, dann genügt es, als Funktionsmodul ein Griffstückmodul zu wählen, da zum Abwehren eines möglichen Sturmangriffes ohnehin Maschinengewehre vorhanden sind; der Einsatz des Mehrzweckgewehres in Form eines reinen Großkaliber-Selbstladegewehres ist dann vorteilhaft.

Wenn aber das erfindungsgemäße Mehrzweckgewehr zu einem Stoßtruppunternehmen etwa zum Vernichten einer feindlichen Artilleriestellung eingesetzt werden soll, dann ist das als Sturmgewehr ausgebildete Funktionsmodul vorzuziehen, da der Schütze dann weitgehend auf sich alleine gestellt ist und mit dem so ausgerüsteten Mehrzweckgewehr jeder Situation gewachsen ist.

Sollte schließlich z.B. der Schütze von der feindlichen Front überrollt werden und gezwungen sein, sich zu seinen Linien durchzuschlagen, dann kann er notfalls das Großkalibermodul zurücklassen, das ohne das Funktionsmodul alleine nicht schußfähig ist, und er hat im Sturmgewehrmodul noch immer eine leichte Verteidigungswaffe, die ihn bei einem längeren Marsch nicht belastet.

Auch die erste Ausführungsvariante kann im Rahmen ihrer Möglichkeiten auf die oben beschriebene Weise eingesetzt werden.

Ausführungsbeispiele sowie weitere Vorteile der Erfindung werden anhand der beigefügten, schematischen Zeichnung beispielsweise noch näher erläutert; in dieser zeigt:
- Fig. 1: die Ansicht der linken Seite eines ersten Ausführungsbeispiels des erfindungsgemäßen Mehrzweckgewehres,
- Fig. 2: die Draufsicht auf das Gewehr der Fig. 1,
- Fig. 3: die Frontansicht des Gewehres der Fig. 1,
- Fig. 4: die Seitenansicht des zum ersten Ausführungsbeispiel passenden Kurz-Sturmgewehres, für sich alleine gesehen,
- Fig. 5: eine Ansicht eines Großkaliber-Selbstladegewehrmoduls gemäß einem zweiten Ausführungsbeispiel des erfindungsgemäßen Mehrzweckgewehres, mit einem als Griffstück ausgebildeten, abgenommenen Funktionsmodul,
- Fig. 6: ein zum Großkalibermodul der Fig. 5 passendes, als Kurz-Sturmgewehr ausgebildetes Funktionsmodul, umgerüstet zum Sturmgewehr, mit abgenommenem Handgriff mit Visierung und mit abgenommener Schulterstütze, und
- Fig. 7: das Großkalibermodul der Fig. 5, mit angebautem Kurz-Sturmgewehr.

Die verwendeten Lagebegriffe wie "vorne", "über" o. dgl. beziehen sich auf das in horizontaler Anschlagslage befindliche Mehrzweckgewehr, das mit den Mündungen nach vorne weist.

Das gesamte Mehrzweckgewehr gemäß einer ersten, vorteilhaften Ausführungsform ist am besten aus Fig. 1 ersichtlich.

Dieses Mehrzweckgewehr weist als Basismodul eine Großkaliber-Selbstladebüchse 1 auf, die mit einem herkömmlichen Griffstück 6, einer Schulterstütze 16 und einer optischelektronischen Visiereinrichtung, etwa einem Zielfernrohr mit verstellbarem Leuchtpunktabkommen, mit einem akustischen oder sonstigen Entfernungsmesser und mit einer Elektronik zur Beeinflussung der abgeschossenen Großkaliber-Geschoße ausgestattet sein kann.

Vor dem Griffstück befindet sich in üblicher Lage ein Abzug 10, der zusammen mit einer nicht gezeigten Sicherungseinrichtung die Abzugseinrichtung bildet. Vor dem Abzug ist ein nach unten abstehendes Stangenmagazin 8 für die Großkaliberpatronen angeordnet.

In die Schulterstütze 16 kann eine Stoßdämpfungseinrichtung etwa aus Gummipuffern integriert sein. Die Verlängerung der Seelenachse des Großkaliberlaufes (kein Bezugszeichen) schneidet die hintere Abstützfläche der Schulterstütze 16.

Ein Kurz-Sturmgewehr-Modul 4 ist in Fig. 4 dargestellt und weist einen Lauf, einen Verschluß- und Nachlademechanismus mit einem nach unten abstehenden Stangenmagazin 12 sowie eine Abzugseinrichtung 14 auf. Schulterstütze und Griffstück fehlen.

Die Abzugseinrichtung 14 weist in Querrichtung bewegliche Druckknöpfe als Sicherung und Abzug auf.

Ferner ist das Kurz-Sturmgewehrmodul 4 mit einem Gehäuse versehen, das rund um die Einmündung des Stangenmagazines 12 sowie vor diesem eine Handauflage bildet.

Wie in Fig. 1 gezeigt, ist das Kurz-Sturmgewehr-Modul 4 an der Unterseite der Großkaliber-Selbstladebüchse 2 und zwar vor dessen Magazin 8 mittels einer Montage 18 fest, aber abnehmbar angebracht. Diese Montage 18 kann etwa als Aufschubmontage ausgebildet sein, mit zwei komplementären Nut-Steg-Anordnungen an der Unterseite der Großkaliber-Selbstladebüchse 2 und an der Oberseite des Kurz-Sturmgewehres 4, mit einem Sperrstift, der das hintere Ende des Kurz-Sturmgewehres 4 und das Großkaliber-Selbstladegewehr 2 quer durchsetzt (Fig. 2).

Beide Läufe liegen dicht übereinander und enden auf gleicher Höhe.

Beim Schießen umgreift die rechte Hand des rechthändigen Schützen das Griffstück 6. Der Zeigefinger der rechten Hand ist zur Bedienung des Abzugs 10 bereit, die linke Hand umgreift das Sturmgewehrmagazin 12 und zieht das Mehrzweckgewehr mit der Schulterstütze 16 fest in die Schulter des Schützen ein.

Dabei liegt entweder der Daumen der das Stangenmagazin 12 umgreifenden linken Hand des Schützen von der linken, in Fig. 1 und 4 sichtbaren Seite des Gewehres her oder ein anderer Finger dieser linken Hand von der entgegengesetzten Seite her auf dem Druckknopfabzug der Abzugseinrichtung 14 auslösebereit auf.

Bei einem Linksschützen sind die rechte und linke Hand in der Beschreibung auszutauschen. Die Abzugseinrichtung 14 des Kurz-Sturmgewehrs 4 kann aber auch beidseitig angeordnet sein, um sowohl einem Links- wie aber auch einem Rechtshänder bzgl. der Betätigung des Mehrzweckgewehrs bestmöglich gerecht zu werden.

Ohne jeweils auch nur einen einzigen zusätzlichen Handgriff aufbringen oder ändern zu müssen, ist der Schütze ständig bereit, entweder mit der Großkaliber-Selbstladebüchse 2 oder mit dem Kurz-Sturmgewehr 4 zu feuern. Die Visiereinrichtung 20 zeigt ihm dabei ein für beide Waffen eingerichtetes Absehen, das mit jeder der beiden Waffen 2, 4 einen Präzisionsschuß ermöglicht.

Wie die Figuren 2 und 3 zeigen, ist die Mehrzweckwaffe insgesamt flach und kann daher bequem am Schulterriemen (nicht gezeigt) getragen werden.

Beim Schießen mit einer Auflage wird das Mehrladegewehr mit dem Handschutz des Kurz-Sturmgewehres 4 aufgelegt und mit dessen Magazin 12 gegen die Auflage angedrückt. Die linke Hand des Schützen ruht lose auf dem Magazin 8 und betätigt von dort die Abzugseinrichtung 14.

Zwischen der Schulterstütze 16 und dem System der Großkaliber-Selbstladebüchse 2 oder deren Hinterschaft ist ein nur schematisch angedeuteter Stoßdämpfer 22 angeordnet, der den Impuls des Rückstoßes verlängert und damit verkleinert. So ist ein Schütze imstande, auch mit Munition noch präzise zu schießen, die ohne den Stoßdämpfer 22 die Erträglichkeitsgrenze überschreiten würde.

Der Stoßdämpfer 22 kann als Gummiblock oder als Reibungsdämpfer ausgebildet sein, ist aber bevorzugt ein hydraulischer Stoßdämpfer.

Das zweite Ausführungsbeispiel ist in den Figuren 5 bis 7 gezeigt und unterscheidet sich vom ersten der Figuren 1 bis 4 darin:
- das Großkalibermodul 2' weist keinen eigenen Handgriff und keinen eigenen Abzug/keine eigene Sicherung auf, und
- das Sturmgewehrmodul 4' weist ein übliches Griffstück 6' auf.

Das Großkalibermodul 2' ist mit einer Visierung 20 versehen und weist ein Magazin 8 auf. Zwischen dem Großkalibermodul 2' und dem Funktionsmodul (Griffstückmodul 24 oder Sturmgewehrmodul 4') ist eine Kupplung (nicht gezeigt) vorgesehen, die beim Ansetzen des Funktionsmoduls 4', 24 an das Großkalibermodul 2' wirksam wird und Stellbewegungen eines Universalabzugs 34, der am Funktionsmodul 4', 24 angeordnet ist, auf das Großkalibermodul 2' überträgt.

Mit dem Großkalibermodul 2' alleine kann nicht geschossen werden, da es keinen eigenen Abzug hat.

In Fig. 5 ist ein Griffstückmodul 24 gezeigt, das dort das Funktionsmodul bildet. Dieses Griffstückmodul 24 weist ein Griffstück 6' mit einem Abzug, einem Sicherungshebel und Steuerknöpfen 36 für elektronische Einrichtungen auf.

Wird dieses Griffstückmodul 24 am Großkalibermodul 2' angebracht, dann ergibt sich eine Großkaliber-Selbstladebüchse; die oben erläuterte Kupplung und (nicht gezeigte) Kontakte stellen eine steuernde Verbindung zwischen dem Abzug und dem Großkalibermodul sowie zwischen den Steuerknöpfen 36 und den zugehörigen Einrichtungen des Großkalibermoduls 2' her.

In Fig. 6 ist ein Kurz-Sturmgewehrmodul 4' mit Magazin 12 gezeigt; bei diesem weist das Griffstück 6' einen Universalabzug 34, die schon erwähnten Steuerknöpfe 36, einen Modul-Wahlhebel 30 und einen Feuerwahlhebel 32 auf. Die jeweilige zweier Lagen des Modul-Wahlhebels 30 bestimmt, ob der Universalabzug 34 mit dem Sturmgewehrmodul 4' oder dem Großkalibermodul 2' zur jeweiligen Auslösung des Schusses verbunden ist. Der Feuerwahlhebel bestimmt je nach Stellung die Betriebszustände Sicher, Einzelfeuer oder Dauerfeuer (Dauerfeuer nur für das Sturmgewehrmodul 4').

An der Oberseite des Sturmgewehrmoduls 4' kann ein Sturmgewehr-Tragegriff 26 mit herkömmlicher Visierung angebracht werden, wobei er die obenerwähnten Kontakte abdeckt. An der Rückseite des Sturmgewehrmoduls 4' kann eine Sturmgewehr-Schulterstütze 28 angebracht werden, die die Teile der obenerwähnten Kupplung abdeckt, die im Sturmgewehrmodul 4' angeordnet sind. Somit kann aus dem Sturmgewehrmodul 4' ein vollwertiges Sturmgewehr hergestellt werden, bei dem allerdings der Modul-Wahlhebel 30 auf das Sturmgewehrmodul 4' eingestellt bleiben muß.

Das Sturmgewehrmodul 4' kann allerdings auch unter dem Lauf des Großkalibermoduls 2' angebracht werden (Fig. 7), wobei je nach der Stellung des Modul-Wahlhebels 30 der Abzug entweder das Großkalibermodul 2' oder das Sturmgewehrmodul 2' betätigt.

Es kann somit gewissermaßen baukastenartig das jeweils optimale Mehrzweckgewehr zusammengestellt werden.

## Patentansprüche

1. Mehrzweckgewehr mit den folgenden Merkmalen:
- ein Großkalibergewehr-Modul (2; 2') zum Verschießen drallstabilisierter Geschoße, mit einem durch eine Schlagfeder spannbaren Schlagstück, und
- einem am Großkalibergewehr-Modul (2;2') abnehmbar anbringbaren Sturmgewehr-Modul (4; 4') mit einer Abzugseinrichtung,
dadurch gekennzeichnet, daß
- das Großkalibergewehr-Modul als Großkaliber-Selbstladegewehr-Modul (2;2') ausgebildet ist, das eine Nachladeeinrichtung (8) aufweist, und
- das Sturmgewehr-Modul als Kurz-Sturmgewehr (4; 4') ausgebildet ist.

2. Mehrzweckgewehr nach Anspruch 1, bei dem das Großkaliber-Selbstladegewehr-Modul (2) eine eigene Abzugseinrichtung aufweist, die mit der einen Hand des Schützen bedienbar ist, und bei dem die Abzugseinrichtung (14) des Kurz-Sturmgewehres (4) für die Bedienung mit der anderen Hand des Schützen ausgebildet ist.

3. Mehrzweckgewehr nach Anspruch 1, bei dem das Kurz-Sturmgewehr (4') ein Griffstück (6') mit einem Universalabzug (34) aufweist, der über eine Kupplung, die beim Anbringen des Kurz-Sturmgewehrs (4') am Grßkaliber-Selbstladegewehr-Modul (2') herstellbar ist, zum Auslösen von dessen Schlagstück eingerichtet ist.

4. Mehrladegewehr nach Anspruch 3, bei dem ein eigenes Griffstück (6') für das Großkaliber-Selbstladegewehr-Modul (2') vorgesehen ist, das an diesem anstatt des Kurz-Sturmgewehrs (4') anbringbar ist.

5. Mehrladegewehr nach Anspruch 3, bei dem der Universalabzug (34) wahlweise zwischen der Betätigung des Kurz-Sturmgewehrs (4') oder des Großkaliber-Selbstladegewehr-Moduls (2') umschaltbar ist oder durch zwei Abzuüge ersetzbar ist, nämlich einem für jedes Modul.

6. Mehrzweckgewehr nach einem der Ansprüche 2 oder 3, bei dem ds Kurz-Sturmgewehr (4; 4') winkel- und lagefest am Großkaliber-Selbstladegewehr-Modul (2; 2') anbringbar ist.

7. Mehrzweckgewehr nach einem der Ansprüche 1 bis 6, bei dem das Kurz-Sturmgewehr (4; 4') über eine Montage (18) mit dem Großkaliber-Selbstladegewehr-Modul (2; 2') verbindbar ist.

8. Mehrzweckgewehr nach Anspruch 7, bei dem der zum Kurz-Sturmgewehr (4') gehörige Teil der Montage zur Aufnahme eines Tragegriff- und/oder Visiermoduls (26) eingerichtet ist.

9. Mehrzweckgewehr nach einem der Ansprüche 1 bis 8, bei dem das Sturmgewehrmodul (4; 4') unterhalb des Laufes des Großkaliber-Selbstladegewehr-Moduls (2; 2') anbringbar ist.

10. Mehrzweckgewehr nach einem der Ansprüche 1 bis 8, bei dem das Kurz-Sturmgewehr seitlich neben dem Lauf des Großkaliber-Selbstladegewehr-Moduls anbringbar ist.

11. Mehrzweckgewehr nach einem der Ansprüche 1 bis 11, bei dem das Großkaliber-Selbstladebüchsen-Modul (2; 2') eine Visiereinrichtung (20) aufweist, die auch für das Kurz-Sturmgewehr (4; 4') eingerichtet ist.

12. Mehrzweckgewehr nach Anspruch 2, bei dem die Abzugseinrichtung (14) des Kurz-Sturmgewehrs (4) mindestens einen Druckknopf aufweist.

13. Mehrzweckgewehr nach Anspruch 13, bei dem die Druckknöpfe zum Betätigen der Sicherung und des Abzugs eingerichtet sind.

14. Mehrzweckgewehr nach einem der Ansprüche 12 oder 13, bei dem die mit mindestens einem Abzug (34) ausgestattete Abzugseinrichtung ddes Kzru-Sturmgewehres (4') gegen ein übliches Griffstück (24) mit einem Abzugszüngel austauschbar ist.

15. Mehrzweckgewehr nach einem der Ansprüche 1 bis 14, bei dem das Großkaliber-Selbstladegewehr-Modul (2) eine Schulterstütze mit einem Stoßdämpfer (22) aufweist.

16. Mehrzweckgewehr nach Anspruch 15, bei dem der Stoßdämpfer als hydraulischer Stoßdämpfer (22) ausgebildet ist.

## Claims

1. A multi-function rifle with the following features:
- a large calibre rifle module (2; 2') for firing spin-stabilised bullets, with a hammer tensioned by a main spring, and
- an assault rifle module (4; 4'), detachably mountable on the large calibre rifle module (2; 2'), with a trigger mechanism,
**characterised in that**
- the large calibre rifle module is constructed as a large calibre, self-loading rifle module (2; 2'), which comprises a reloading device (8), and
- the assault rifle module is constructed as a short assault rifle (4; 4').

2. A multi-function rifle according to Claim 1, in which the large calibre, self-loading rifle module (2) has its own trigger mechanism, which can be operated by one of the marksman's hand, and in which the trigger mechanism (14) of the short assault rifle (4) is constructed for operation by the marksman's other hand.

3. A multi-function rifle according to Claim 1, in which the short assault rifle module (4') comprises a grip (6') with a universal trigger (34), which, via a coupling which can be produced during the mounting of the short assault rifle (4') on the large calibre, self-loading rifle module (2'), is set for release from its hammer.

4. A magazine-fed rifle according to Claim 3, in which its own grip (6') is provided for the large calibre self-loading rifle module (2'), which can be mounted thereon instead of the short assault rifle (4').

5. A magazine-fed rifle according to Claim 3, in which the universal trigger (34) can be optionally switched between the actuation of the short assault rifle (4') or the large calibre, self-loading rifle module (2') or can be replaced by two triggers, namely one for each module.

6. A multi-function rifle according to one of Claims 2 or 3, in which the short assault rifle (4; 4') can be mounted in a tilt-free and stable manner on the large calibre, self-loading rifle module (2; 2').

7. A multi-function rifle according to one of Claims 1 to 6, in which the short assault rifle (4; 4') can be connected via a mount (18) with the large calibre, self-loading rifle module (2; 2').

8. A multi-function rifle according to Claim 7, in which the part of the mount belonging to the short assault rifle (4') is arranged to receive a carrying handle and/or sighting module (26).

9. A multi-function rifle according to one of Claims 1 to 8, in which the assault rifle module (4') can be mounted beneath the barrel of the large calibre, self-loading rifle module (2; 2').

10. A multi-function rifle according to one of Claims 1 to 8, in which the short assault rifle can be mounted laterally next to the barrel of the large calibre, self-loading rifle module.

11. A multi-function rifle according to one of Claims 1 to 11, in which the large calibre, self-loading rifle module (2; 2') comprises a sighting device (20), which is also adjusted for the short assault rifle (4; 4').

12. A multi-function rifle according to Claim 2, in which the trigger mechanism (14) of the short assault rifle (4) comprises at least one push button.

13. A multi-function rifle according to Claim 13, in which the push buttons are provided to operate the safety device and the trigger.

14. A multi-function rifle according to one of Claims 12 or 13, in which the trigger mechanism, equipped with at least a trigger, of the short assault rifle (4') can be exchanged for a normal grip (24) with a trigger blade.

15. A multi-function rifle according to one of Claims 1 to 14, in which the large calibre, self-loading rifle module (2) comprises a shoulder rest with a shock absorber (22).

16. A multi-function rifle according to Claim 15, in which the shock absorber is constructed as a hydraulic shock absorber (22).

## Revendications

1. Arme à fonction multiple présentant les propriétés suivantes
un module d'arme de gros calibre (2 ; 2') pour tirer des projectiles stabilisés par rotation, avec un percuteur susceptible d'être sollicité par un ressort de percussion, et
un module d'arme d'assaut (4, 4') susceptible d'être monté de façon amovible sur le module d'arme de gros calibre (2 ; 2') avec un dispositif à gachette,
caractérisée en ce que
le module d'arme de gros calibre est réalisé sous la forme de module d'arme de gros calibre à chargement automatique (2 ; 2') présentant un dispositif de rechargement (8), et
le module d'arme d'assaut est réalisé sous la forme d'arme d'assaut courte (4 ; 4').

2. Arme à fonction multiple selon la revendication 1, pour laquelle le module d'arme de gros calibre à chargement automatique (2) présente un dispositif à gâchette propre, qui est manoeuvrable d'une main par le tireur, et pour laquelle le dispositif à gâchette (14) de l'arme d'assaut courte (4) est réalisé pour être manoeuvré de l'autre main du tireur.

3. Arme à fonction multiple selon la revendication 1, pour laquelle l'arme d'assaut courte (4') présente une pièce de saisie (6') munie d'une gâchette universelle (34), qui est équipée, par l'intermédiaire d'un accouplement, établi lors du dispositif de montage de l'arme d'assaut courte (4') sur l'arme de gros calibre à chargement automatique (2'), pour déclencher son percuteur.

4. Arme à fonction multiple selon la revendication 3, pour laquelle pour le module à gros calibre à chargement automatique (2') est prévue une pièce de saisie (6') propre, qui peut être montée sur celui-ci au lieu de l'arme d'assaut courte (4').

5. Arme à fonction multiple selon la revendication 3, pour laquelle la gâchette universelle (34) est commutable à volonté entre l'actionnement de l'arme d'assaut courte (4') ou du module à gros calibre à chargement automatique (2'), ou bien est remplaçable par deux gâchettes précisément une pour chaque module.

6. Arme à fonction multiple selon l'une des revendications 2 ou 3, pour laquelle l'arme d'assaut courte (4 ; 4') est susceptible d'être montée selon une orientation angulaire et une position fixes sur le module de gros calibre à chargement automatique (2 ; 2').

7. Arme à fonction multiple selon l'une des revendications 1 ou 6, pour laquelle l'arme d'assaut courte (4 ; 4') est susceptible d'être reliée au module de gros calibre à chargement automatique (2 ; 2') par l'intermédiaire d'un dispositif de montage (18).

8. Arme à fonction multiple selon la revendication 7, pour laquelle la partie, appartenant à l'arme d'assaut courte (4 ; 4') du dispositif de montage, est équipée pour recevoir un module de poignée support et/ou de viseur (26).

9. Arme à fonction multiple selon l'une des revendications 1 ou 8, pour laquelle le module d'arme d'assaut (4 ; 4') est susceptible d'être logé au-dessous du canon du module de gros calibre à chargement automatique (2; 2').

10. Arme à fonction multiple selon l'une des revendications 1 ou 8, pour laquelle l'arme d'assaut courte est susceptible d'être montée latéralement à côté du canon du module d'arme de gros calibre à chargement automatique.

11. Arme à fonction multiple selon l'une des revendications 1 à 11, pour laquelle le module de fusil de gros calibre à chargement automatique (2 ; 2') présente un dispositif de visée (20) agencé également pour l'arme d'assaut courte (4 ; 4').

12. Arme à fonction multiple selon la revendication 2, pour laquelle le dispositif de gâchette (14) de l'arme d'assaut courte (4) présente au moins un bouton poussoir.

13. Arme à fonction multiple selon la revendication 12, pour laquelle les boutons poussoirs sont agencés pour actionner la sûreté et la gâchette.

14. Arme à fonction multiple selon l'une des revendications 12 ou 13, pour laquelle le dispositif de gâchette, muni d'au moins une gâchette (34), de l'arme d'assaut courte (4') est remplaçable par une pièce de saisie (24) usuelle, munie d'une languette de gâchette.

15. Arme à fonction multiple selon l'une des revendications 1 à 14, pour laquelle le module d'arme de gros calibre à chargement automatique (2) présente une plaque de couche munie d'un amortisseur de choc (22).

16. Arme à fonction multiple selon la revendication 15, pour laquelle l'amortisseur de choc est réalisé sous la forme d'un amortisseur de choc hydraulique (22).
